# EUROPÄISCHE PATENTSCHRIFT

(11) **EP 1 009 785 B1**
(45) Veröffentlichungstag und Bekanntmachung des Hinweises auf die Patenterteilung: **16.01.2002**
(21) Anmeldenummer: 98932111.2
(22) Anmeldetag: 03.06.1998
(51) Int. Cl.: C10G 9/28

(54) **VERFAHREN ZUR HOCHTEMPERATUR-KURZZEIT-DESTILLATION VON RÜCKSTANDSÖLEN**
METHOD FOR HIGH-TEMPERATURE SHORT-TIME DISTILLATION OF RESIDUAL OILS
PROCEDE DE DISTILLATION DE COURTE DUREE A TEMPERATURE ELEVEE D'HUILES RESIDUELLES

(30) Priorität: 07.06.1997 DE 19724074
(43) Veröffentlichungstag der Anmeldung: 21.06.2000
(73) Patentinhaber: MG Technologies AG, 60325 Frankfurt am Main (DE)
(72) Erfinder: WEISS, Hans-Jürgen, D-61440 Oberursel (DE); SCHMALFELD, Jörg, D-61381 Friedrichsdorf (DE); ZENTNER, Udo, D-64347 Griesheim (DE); DREHER, Ingo, D-61440 Oberursel (DE); SERRANO, Willibald, D-85114 Buxheim (DE)
(74) Vertreter: Revesz, Veronika
(86) Internationale Anmeldenummer: EP9803319
(87) Internationale Veröffentlichungsnummer: WO9855564

(56) Entgegenhaltungen:
- US-A- 3 962 043
- US-A- 4 054 492
- H. WEISS J. SCHMALFELD: "Coking of residual oils by the LR-Process" ERDÖL & KOHLE ERDGAS PETROCHEMIE HYDROCARBON TECHNOLOGY., Bd. 42, Nr. 6, 1. Juni 1989, Seiten 235-237, XP002051645 in der Anmeldung erwähnt

## Beschreibung

Die Erfindung betrifft ein Verfahren zur Hochtemperatur-Kurzzeit-Destillation eines flüssigen Rückstandsöls aus der Verarbeitung von Erdöl, natürlichem Bitumen oder Ölsand, wobei man das Rückstandsöl mit körnigem, heißem Koks als Wärmeträger (Wärmeträger-Koks) in einem Mischwerk mischt, wobei 60 bis 90 Gew.-% des Rückstandsöls verdampft werden, daß man den nicht verdampften Anteil des Rückstandsöls, der die metallhaltigen Asphaltene enthält, im Gemisch mit dem Wärmeträger im Mischwerk zu Öldampf, Gas und Koks konvertiert und Gase und Dämpfe aus dem Mischwerk getrennt vom körnigen Koks abzieht, Gase und Dämpfe abkühlt und ein Produktöl als Kondensat sowie Gas erzeugt, und wobei man aus dem Mischwerk abgezogenen Koks wieder erhitzt und als Wärmeträger in das Mischwerk zurückführt.

Ein ähnliches Verfahren ist aus der Fachzeitschrift "Erdöl und Kohle-Erdgas-Petrochemie/Hydrocarbon Technology" Nr. 42 (1989), Seiten 235 bis 237, bekannt. Hierbei wird beschrieben, daß es durch das spezielle Mischwerk mit ineinandergreifenden, gleichsinnig rotierenden Schnecken möglich wird, die Gase und Dämpfe mit sehr kurzer Verweilzeit aus der heißen Umgebung des Mischwerks zu entfernen und abzukühlen, wodurch unerwünschte Crackprozesse in der Gasphase unterdrückt werden.

Der Erfindung liegt die Aufgabe zugrunde, das bekannte Verfahren weiterzuentwickeln und die Bedingungen des Dauerbetriebs zu verbessern. Hierbei soll die Ausbeute des Produktöls maximiert und dessen Gehalt an Schwermetallen (Nickel, Vanadium), Konradson-Kohlenstoff (CCR) und Heteroatomen (S, N) minimiert werden.

Ausgehend vom eingangs genannten Verfahren wird die Aufgate erfindungsgemäß dadurch gelöst, daß man den flüssigen Rückstand mit 500 bis 700°C heißem Wärmeträger-Koks im Gewichtsverhältnis von 1 : 3 bis 1 : 30 im Mischwerk mischt, daß mindestens 80 Gew.-% des Wärmeträger-Kokses Karngrößen im Bereich von 0,1 bis 4 mm haben, daß durch den Mischvorgang auf den Körnern des Wärmeträger-Kokses zunächst ein flüssiger Rückstandsfilm gebildet wird, der im Mischwerk bei einer möglichst niedrigen Betriebstemperatur im Bereich von 450 bis 600°C und vorzugsweise 500 bis 560°C überwiegend verdampft (z. B. zu 60 bis 90 %) und daß der verbleibende flüssige Rückstandsfilm auf dem Koks während einer Verweilzeit von 6 bis 60 Sekunden zu Öldampf, Gas und Koks konvertiert wird, daß der aus dem Mischwerk abgezogene Koks trocken, rieselfähig und weitgehend frei von flüssigen Bestandteilen ist und daß die gebildeten Gase und Dämpfe nach einer Verweilzeit von 0,5 bis 5 Sekunden aus dem Mischwerk abgezogen werden.

Vergleicht man das erfindungsgemäße Verfahren mit der konventionellen Vakuum-Destillation, so bewirkt die Erfindung eine Anhebung des äquivalenten Siedeendpunktes von ca. 560°C auf ca. 700°C, womit die Destillatausbeute erheblich erhöht wird. Gleichzeitig werden die nicht destillierbaren. schadstoffhaltigen (Schwermetalle, Heteroatome, CCR) Asphaltene zu Öl, Gas und Koks konvertiert. Hierbei verbleiben diese Schadstoffe bevorzugt im Koks.

Die niedrigstmögliche Betriebstemperatur im Mischwerk, bei welcher der aus dem Mischwerk abgezogene Koks gerade noch trocken und rieselfähig ist, ergibt die beste Ausbeute und Qualität des Produktöls.

Die für das Verfahren infrage kommenden Mischwerke sind z. B. Schneckenmischer, Drehrohrmischer, Paddelmischer, Pflugscharmischer oder Vibrationsmischer. Gut verwendbar sind ferner Mischwerke mit ineinandergreifenden, gleichsinnig rotierenden Schnecken, die an sich bekannt und im deutschen Patent 12 52 623 und im dazu korrespondierenden US-Patent 3 308 219 sowie auch im deutschen Patent 22 13 861 beschrieben sind. Durch das Zusammenwirken der Schnecken können sich auf ihren Flächen sowie im Mischwerksgehäuse Ablagerungen nur begrenzt bilden.

Eine weitere Ausführung dieses Verfahrens besteht darin, daß man das flüssige Rückstandsöl während des Vermischens mit dem heißen Wärmeträger-Koks durch einen ersten Mischungsabschnitt und anschließend duran mindestens einen zweiten Mischungsabschnitt leitet, wobei man dem Mischwerk am Anfang des ersten Abschnitts heißen Wärmeträger-Koks und Rückstandsöl zuführt und im ersten Abschnitt Gase und Dämpfe bei Temperaturen im Bereich von 450 bis 600°C freisetzt, daß man dem Wärmeträger-Koks und restliches Rückstandsöl enthaltenden Gemisch aus dem ersten Abschnitt zu Beginn des zweiten Abschnitts erneut heißen Wärmeträger-Koks zugibt und aus dem Mischwerk im ersten und/oder zweiten Abschnitt Gase und Dämpfe abzieht. Hierbei kann man in den verschiedenen Mischungsabschnitten unterschiedliche Temperaturen im Bereich von 450 bis 600°C einstellen.

Wenn man das Mischen des Rückstandsöls mit dem heißen Wärmeträger-Koks in mindestens zwei Mischungsabschnitten durchführt, kann man in dem wichtigen ersten Abschnitt mit möglichst niedrigen Temperaturen arbeiten, was die Entfernung von Schadstoffen wie den Schwermetallen (Ni, V), den Heteroatomen (S, N) und dem Konradson-Kohlenstoff (CCR) mit dem erzeugten Koks fördert und unerwünschte Crackprozesse in der Gasphase unterdrückt. Diese Crackprozesse erhöhen die Bildung von C₄₋-Gasen und verringern die Menge und Qualität des C₅₋-Produktöls.

Der zweite Mischungsabschnitt beginnt dort, wo man von außen erneut frischen Wärmeträger-Koks in das aus dem ersten Abschnitt kommende Koksgemisch zugibt. Durch die Kokszugabe erhöht man die Temperatur im zweiten Abschnitt, wodurch die Temperatur der Gase und Dämpfe ebenfalls erhöht wird. Üblicherweise wird durch die Zugabe von Wärmeträger-Koks eine Erhöhung der Temperatur von 5 bis 50°C angestrebt. Hierdurch vermeidet man die Unterschreitung des Taupunkts in den Leitungen zwischen dem Mischwerk und der Kondensationseinrichtung. Gleichzeitig wird die Verkokung der restlichen nicht flüchtigen flüssigen Rückstandsbestandteile auf dem Koks bei einer höheren Temperatur beschleunigt, wodurch der Koks im Mischwerk schneller abtrocknet und dadurch seine Klebrigkeit verliert. Dies ist eine Voraussetzung für die Fließfähigkeit des Kokses im Wärmeträger-Kreislaufsystem. Möglich ist es ferner, mehr als zwei Mischungsabschnitte vorzusehen und diesen zu Beginn eines jeden Abschnittes heißen Koks von außen zuzuführen.

Üblicherweise wird man bei mehreren Abschnitten in den ersten Mischungsabschnitt 50 bis 95 % des dem Mischwerk insgesamt zugeführten heißen Wärmeträger-Kokses einleiten. Mindestens 5 % des heißen Kokses gibt man zu Beginn des zweiten oder jedes weiteren Mischungsabschnitts auf. Wenn man mit nur zwei Mischungsabschnitten im Mischwerk arbeitet, führt man den heißen Wärmeträger-Koks dem ersten und zweiten Abschnitt zumeist im Gewichtsverhältnis von 20 : 1 bis 1 : 1 zu.

Weiterhin ist es möglich, dem zweiten oder einem folgenden Mischungsabschnitt ein flüssiges Rückstandsöl zuzuführen, das sich vom Rückstandsöl des ersten Abschnitts unterscheidet. Das dem zweiten Abschnitt zugeführte Rückstandsöl kann z. B. bei höherer Temperatur behandelt werden als das erste Rückstandsöl. Ein solches zweites Rückstandsöl kann auch in einem zweiten, zum Teil parallel geschalteten Mischwerk thermisch behandelt werden, welches z. B. bei höherer Temperatur arbeitet.

Es kann weiterhin vorteilhaft sein, das flüssige Rückstandsöl vorgewärmt auf Temperaturen im Bereich von 100 bis 450°C in das Mischwerk zu leiten. Durch die Vorwärmung wird die Viskosität des Rückstandsöls und der Wärmebedarf für die Verdampfung reduziert, wodurch der nicht verdampfbare Teil des Rückstandsöls schneller die gewünschte Konversionstemperatur erreicht.

Weiterhin kann es vorteilhaft sein, neben dem flüssigen Rückstandsöl noch ein sauerstofffreies Gas oder Dampf in das Mischwerk einzuleiten, um die Verweilzeit der gebildeten Gase und Dämpfe im Mischwerk zu reduzieren.

Durch das erfindungsgemäße Verfahren erreicht man, daß ca. 80 bis 95 % der Schwermetalle (Ni und V), ca. 50 bis 70 % des Konradson-Kohlenstoffes (CCR) sowie 30 bis 70 % der Heteroatome (S und N) aus dem eingesetzten Rückstandsöl mit dem erzeugten Koks entfernt und ein C₅₋-Produktöl mit einer Ausbeute von 70 bis 85 Gew. -% aus dem Rückstandsöl erzeugt wird. Dieses Produktöl ist nach dem Abtrennen der Benzin- und eventuell der Kerosin- und Dieselfraktion für die katalytische Weiterverarbeitung geeignet.

Ausgestaltungsmöglichkeiten des Verfahrens werden mit Hilfe der Zeizhnung erläutert, wobei Mischwerke mit ineinandergreifen, gleichsinnig rotierenden Schnecken verwendet werden. Es zeigt:
- Fig. 1:: ein Fließschema des Verfahrens,
- Fig. 2:: ein Fließschmema des Verfahrens mit zwei Mischungsabschnitten im Mischwerk,
- Fig. 3:: ein Fließschema des Verfahrens mit zwei Mischwerken,
- Fig. 4:: einen horizontalen Schnitt nach der Linie IV-IV in Fig. 2 durch das Mischwerk in schematischer Darstellung,
- Fig. 5:: einen horizontalen Schnitt durch ein Mischwerk mit konisch erweiterten Schnecken in zu Fig. 4 analoger Darstellung und
- Fig. 6:: einen vertikalen Schnitt durch ein Mischwerk mit gegenläufig arbeitenden Schnecken in zu Fig. 1 analoger Darstellung.

Wie in Fig. 1 dargestellt, wird dem Mischwerk (1) durch die Leitung (3) 500 bis 700°C heißer Wärmeträger-Koks aus dem Sammelbunker (2) zugeführt. Gleichzeitig spritzt man durch die Leitung (4) Rückstandsöl mit einer Temperatur von vorzugsweise 100 bis 450°C ein. Das Gewichtsverhältnis Koks : Rückstandsöl liegt im Bereich von 3 : 1 bis 30 : 1, wobei sich im Mischwerk eine Temperatur des Gemisches (Konversionstemperatur) im Bereich von 450 bis 600°C einstellt. Mindestens 80 Gew.-% des Wärmeträger-Kokses haben Korngrößen im Bereich von 0,1 bis 4 mm, und die Körnung d_{5c} liegt im Bereich von 0, 2 bis 2 mm, wodurch eine weitgehende Trennung des Kokses von den im Mischwerk gebildeten Gasen und Öldämpfen am Mischeraustritt stattfindet.

Das Mischwerk (1) weist im vorliegenden Fall zwei ineinandergreifende, gleichsinnig rotierende Schnecken (8) und (9) auf, die in Fig. 4 schematisch dargestellt sind. In einer anderen Version kann das Mischwerk auch drei und mehr ineinandergreifende, gleichsinnig rotierende Schnecken aufweisen, die auch konisch erweitert sein können, vergleiche Fig. 5. Jede Schnecke ist in der Art eines Schraubenförderers ausgebildet und mit Förderflächen (8a) beziehungsweise (9a) versehen (Fig. 4 und 5). Die gewendelten Förderflächen (8a) und (9a) weisen an verschiedenen Stellen unterschiedliche Steigungen auf, wie dies in Fig. 4, 5 und 6 vereinfacht dargestellt ist. Es empfiehlt sich, die Steigung der Förderflächen vor Aufgabe des Rückstandsöls in das Mischwerk niedriger als in der Reaktionszone des Mischwerks auszubilden, um den Koks zunächst axial in die Reaktionszone zu fördern und ihn dann bei größerer Steigung der Förderflächen in der Reaktionszone intensiv mit dem Rückstandsöl zu mischen.

Wie in Fig. 1 dargestellt ist, verläßt der heiße, ölfreie, körnige Koks das Mischwerk (1) am Ende des Mischwerkes mit einer Temperatur von 450 bis 600°C und fällt durch einen Kanal (10) in einen Nachentgasungsbunker (11), dem im unteren Teil ein Stripgas (33) zugeführt werden kann. Restliche Gase und Dämpfe können aus dem Bunker (11) durch den Kanal (10) nach oben abziehen. Durch die Leitung (12) zieht man Koks aus dem Bunker (11) ab, wobei man einen Teil des Kokses durch die Leitung (12a) oder auch durch die Leitung (2a) aus dem System entfernt. Der restliche Koks gelangt durch die Leitung (12) zum Fuß einer pneumatischen Förderstrecke (15), welcher man durch die Leitung (16) Verbrennungsluft und durch die Leitung (17), falls erforderlich, Brennstoff zuführt. Verbrennungsgase fördern den Koks in der Förderstrecke (15) nach oben, wobei gleichzeitig ein Teil des Kokses und/oder des zugeführten Brennstoffs abgebrannt wird. Der in der Förderstrecke (15) erhitzte Koks gelangt in den Sammelbunker (2), aus dem man durch die Leitung (18) Abgas entfernt. Der Koks im Bunker (2) hat Temperaturen im Bereich von 500 bis 700°C und üblicherweise 550 bis 650°C.

Gase und Dämpfe verlassen das Mischwerk (1) durch den Kanal (22) und treten in die Kondensation (23) ein, in der eine schnelle Kühlung der Gase und Dämpfe erfolgt. Produktöl und Gas werden getrennt durch die Leitungen (35) und (34) abgezogen.

In Fig. 2 weist das Mischwerk (1) zwei Mischungsabschnitte (1a) und (1b) auf. Am Beginn des ersten Abschnitts (1a) führt man dem Mischwerk durch die Leitung (3) heißen Koks aus dem Sammelbunker (2) zu. Gleichzeitig gibt man dem ersten Abschnitt (1a) durch die Leitung (4) Rückstandsöl auf. Am Beginn des zweiten Mischungsabschnitts (1b) gibt man weiteren heißen Koks durch die Leitung (3a) und, falls gewünscht, ein zweites Rückstandsöl durch die Leitung (4a) auf. Die in den Mischungsabschnitten (1a) und (1b) gebildeten Gase und Dämpfe werden gemeinsam durch die Leitung (22) oder (22a) aus dem Mischwerk abgezogen und der Kondensationseinrichtung (23) zugeführt.

In Fig. 3 werden zwei unterschiedliche Rückstandsöle durch die Leitungen (4) und (4a) in zwei verschiedene Mischwerke (1) und (5) aufgegeben und dort bei verschiedenen, für den jeweiligen Rückstand optimalen Temperaturen konvertiert. Das Mischwerk (1) der Fig. 6 ist mit Schneckenpaaren (25) und (26) ausgerüstet, die gegenläufig arbeiten, so daß sich entgegengesetzte Transportrichtungen (27) und (28) ergeben. Wärmeträger-Koks wird durch die Leitungen (3) und (3a) aufgegeben, und Rückstandsöl wird durch die Leitungen (4) und (4a) zugeführt. Der Koksabzug erfolgt mittig durch den Kanal (10), und Gase und Dämpfe ziehen durch die Leitung (22) ab. Im übrigen kann das Verfahren, wie bereits zusammen mit Fig. 1 erläutert, durchgeführt werden.

### Beispiel :

In einer der Fig. 1 entsprechenden Anordnung werden pro Stunde 10 t eines bei der Destillation von Rohöl entstehenden Vakuum-Rückstandes mit 250°C in das Mischwerk (1) eingespritzt und mit 100 t/h Wärmeträger-Koks von 600°C gemischt. Der Vakuum-Rückstand enthält 20 Gew.-% CCR, 740 mg/kg Vanadium und 120 mg/kg Nickel. Im Mischwerk stellt sich eine Temperatur von 540°C ein, bei der 8,2 t/h Öldämpfe und Gas und 1,8 t/h frischer Koks gebildet werden. Das Mischwerk hat zwei ineinandergreifende, gleichsinnig rotierende Schnecken. Das Gemisch aus Öldampf und Gas wird aus dem Mischwerk abgezogen und einer Kondensation zugeführt. Hierbei erfolgt eine Trennung in 7,2 t/h Produktöl (C₅₊) mit 8,6 Gew.-% CCR, 83 mg/kg V und 11 mg/kg Ni sowie 1 t/h Gas (C₄₋). Der Wärmeträger-Koks sowie der auf dessen Oberfläche frisch gebildete Koks werden aus dem Mischwerk weitgehend frei von flüssigen Bestandteilen und damit trocken und rieselfähig abgezogen.

## Patentansprüche

1. Verfahren zur Hochtemperatur-Kurzzeit-Destillation eines flüssigen Rückstandsöls aus der Verarbeitung von Erdöl, natürlichem Bitumen oder Ölsand, wobei man das Rückstandsöl mit körnigem, heißem Koks als Wärmeträger (Wärmeträger-Koks) in einem Mischwerk mischt, wobei 60 bis 90 Gew.-% des Rückstandsöls verdampft werden, daß man den nicht verdampften Teil des Rückstandsöls, der die metallhaltigen Asphaltene enthält, im Gemisch mit dem Wärmeträger im Mischwerk zu Öldampf, Gas und Koks konvertiert und Gase und Dämpfe aus dem Mischwerk getrennt vom körnigen Koks abzieht, Gase und Dämpfe abkühlt und ein Produktöl als Kondensat sowie Gas erzeugt, und wobei man aus dem Mischwerk abgezogenen Koks wieder erhitzt und als Wärmeträger in das Mischwerk zurückführt, **dadurch gekennzeichnet, daß** man das flüssige Rückstandsöl mit 500 bis 700°C heißem Wärmeträger-Koks im Gewichtsverhältnis von 1 : 3 bis 1 : 30 im Mischwerk mischt, daß mindestens 80 Gew.-% des Wärmeträger-Kokses Korngrößen im Bereich von 0,1 bis 4 mm haben, daß durch den Mischvorgang auf den Körnern des Wärmeträger-Kokses zunächst ein flüssiger Rückstandsfilm gebildet wird, der im Mischwerk bei einer möglichst niedrigen Betriebstemperatur im Bereich von 450 bis 600°C überwiegend verdampft und daß der verbliebene flüssige Rückstandsfilm auf dem Koks während einer Verweilzeit von 6 bis 60 Sekunden zu Öldampf, Gas und Koks konvertiert wird, daß der aus dem Mischwerk abgezogene Koks trocken, rieselfähig und weitgehend frei von flüssigen Bestandteilen ist und daß die gebildeten Gase und Dämpfe nach einer Verweilzeit von 0,5 bis 5 Sekunden aus dem Mischwerk abgezogen werden.

2. Verfahren nach Anspruch 1, **dadurch gekennzeichnet, daß** als Mischwerk ein Mischwerk mit ineinandergreifen dem, gleichsinnig rotierenden Schnecken verwendet wird.

3. Verfahren nach Anspruch 1 oder 2, **dadurch gekennzeichnet, daß** man das flüssige Rückstandsöl während des Vermischens mit dem heißen Wärmeträger-Koks durch einen ersten Mischungsabschnitt und anschließend durch mindestens einen zweiten Mischungsabschnitt leitet, wobei man dem Mischwerk am Anfang des ersten Abschnitts heißen Wärmeträger-Koks und Rückstandsöl zuführt und im ersten Abschnitt Gase und Dämpfe bei Temperaturen im Bereich von 450 bis 600°C freisetzt, daß man dem Koks und restliches Rückstandsöl enthaltendes Gemisch aus dem ersten Abschnitt zu Beginn des zweiten Abschnitts erneut heißen Wärmeträger-Koks zugibt und aus dem Mischwerk im ersten und/oder zweiten Abschnitt Gase und Dämpfe abzieht.

4. Verfahren nach Anspruch 3, **dadurch gekennzeichnet, daß** man in den ersten Abschnitt 50 bis 95 % des dem Mischwerk insgesamt zugeführten heißen Wärmeträger-Kokses einleitet.

5. Verfahren nach Anspruch 3 oder 4, **dadurch gekennzeichnet, daß** man dem zweiten oder einem folgenden Mischungsabschnitt ein flüssiges Rückstandsöl zuführt, das sich vom flüssigen Rückstandsöl des ersten Abschnitts unterscheidet.

6. Verfahren nach einem der Ansprüche 1 bis 5, **dadurch gekennzeichnet, daß** man ein oder mehrere flüssige Rückstandsöle in mehreren Mischwerken einer Hochtemperatur-Kurzzeit-Destillation unterwirft.

7. Verfahren nach Anspruch 1 oder einem der folgenden, **dadurch gekennzeichnet, daß** die aus dem Mischwerk abgezogenen Gase und Dämpfe höchstens 25 % der Schwermetalle Nickel und Vanadium mit sich führen, die in dem in das Mischwerk eingeleiteten flüssigen Rückstandsöl enthalten sind.

8. Verfahren nach Anspruch 1 oder einem der folgenden, **dadurch gekennzeichnet, daß** man das flüssige Rückstansöl mit einer Temperatur im Bereich von 100 bis 450°C in das Mischwerk einleitet.

9. Verfahren nach Anspruch 1 oder einem der folgenden, **dadurch gekennzeichnet, daß** in das Mischwerk ein sauerstofffreies, gas- oder dampfförmiges Fluid eingeblasen wird.

10. Verfahren nach Anspruch 2 oder einem der folgenden, **dadurch gekennzeichnet, daß** man ein Mischwerk verwendet, dessen Schnecken konisch ausgebildet sind.

11. Verfahren nach Anspruch 2 oder einem der folgenden, **dadurch gekennzeichnet, daß** das Mischwerk mindestens 3 Schnecken enthält.

12. Verfahren nach Anspruch 2 oder einem der folgenden, **dadurch gekennzeichnet, daß** ein Mischwerk mit Schnecken mit entgegengesetzter Transportrichtung verwendet wird und daß dem Mischwerk heißer Wärmeträger-Koks und flüssiges Rückstandsöl auf beiden Enden so aufgegeben wird, daß die Mischung aus Koks und Rückstandsöl von beiden Enden zur Mitte gefördert und dort der Koks nach unten abgezogen wird.

## Claims

1. A process for the high-temperature short-term distillation of a liquid residual oil from the processing of petroleum, natural bitumen or oil sand, wherein the residual oil is mixed with granular, hot coke as heat carrier agent (heat-carrier coke) in a mixing apparatus, wherein 60 to 90% by weight of the residual oil is evaporated, that the non-evaporated portion of the residual oil which contains the metal-containing asphaltenes is converted into oil vapour, gas and coke in a mixture with the heat carrier agent in the mixing apparatus, and gases and vapours are withdrawn from the mixing apparatus separately from the granular coke, gases and vapours are cooled and a product oil as condensate and also gas is produced, and wherein coke removed from the mixing apparatus is heated again and is returned into the mixing apparatus as a heat carrier agent, **characterised in that** the liquid residual oil is mixed with heat-carrier coke which is at a temperature of 500 to 700°C in a weight ratio of 1:3 to 1:30 in the mixing apparatus, that at least 80% by weight of the heat-carrier coke has grain sizes in the range from 0.1 to 4 mm, that by means of the mixing operation first of all a liquid residue film is formed on the grains of the heat-carrier coke, which film is predominantly evaporated in the mixing apparatus at as low as possible an operating temperature in the range of 450 to 600°C, and that the remaining liquid residue film on the coke is converted into oil vapour, gas and coke over a dwell time of 6 to 60 seconds, that the coke withdrawn from the mixing apparatus is dry, pourable and largely free of liquid constituents and that the resulting gases and vapours are withdrawn from the mixing apparatus after a dwell time of 0.5 to 5 seconds.

2. A process according to Claim 1, **characterised in that** a mixing apparatus with intermeshing screws rotating in the same direction is used as the mixing apparatus.

3. A process according to Claim 1 or 2, **characterised in that** the liquid residual oil during the mixing with the hot heat-carrier coke is passed through a first mixing section and then through at least one second mixing section, wherein hot heat-carrier coke and residual oil are fed to the mixing apparatus at the start of the first section and in the first section gases and vapours at temperatures in the range of 450 to 600°C are released, that hot heat-carrier coke is again fed to the mixture containing coke and remaining residual oil from the first section at the start of the second section and gases and vapours are withdrawn from the mixing apparatus in the first and/or second section.

4. A process according to Claim 3, **characterised in that** 50 to 95% of the total of hot heat-carrier coke supplied to the mixing apparatus is introduced into the first section.

5. A process according to Claim 3 or 4, **characterised in that** a liquid residual oil which differs from the liquid residual oil of the first section is supplied to the second or a subsequent mixing section.

6. A process according to one of Claims 1 to 5, **characterised in that** one or more liquid residual oils are subjected to high-temperature short-term distillation in a plurality of mixing apparatus.

7. A process according to Claim 1 or one of the following claims, **characterised in that** the gases and vapours withdrawn from the mixing apparatus entrain at most 25% of the heavy metals nickel and vanadium which are contained in the liquid residual oil which is introduced into the mixing apparatus.

8. A process according to Claim 1 or one of the following claims, **characterised in that** the liquid residual oil is introduced into the mixing apparatus at a temperature in the range from 100 to 450°C.

9. A process according to Claim 1 or one of the following claims, **characterised in that** an oxygen-free, gaseous or vaporous fluid is blown into the mixing apparatus.

10. A process according to Claim 2 or one of the following claims, **characterised in that** a mixing apparatus is used, the screws of which are conical.

11. A process according to Claim 2 or one of the following claims, **characterised in that** the mixing apparatus contains at least three screws.

12. A process according to Claim 2 or one of the following claims, **characterised in that** a mixing apparatus with screws having opposed directions of transportation is used and that hot heat-carrier coke and liquid residual oil is charged to the mixing apparatus at both ends such that the mixture of coke and residual oil is conveyed from both ends to the middle and there the coke is removed downwards.

## Revendications

1. Procédé de distillation de courte durée à haute température d'une huile résiduelle liquide provenant du traitement de pétrole brut, de bitume naturel ou de sable pétrolifère, qui consiste à mélanger l'huile résiduelle à du coke chaud en grains servant de source de chaleur (coke de source de chaleur) dans un mélangeur, à évaporer 60 à 90% en poids de l'huile résiduelle, à transformer la partie de l'huile résiduelle qui n'a pas été évaporée et qui contient les asphaltènes contenant des métaux en mélange avec la source de chaleur dans le mélangeur en vapeur d'huile, en gaz et en coke et à retirer des gaz et des vapeurs du mélangeur séparément du coke en grains, à refroidir les gaz et les vapeurs et à produire une huile en tant que produit sous la forme de produit condensé ainsi que du gaz et à chauffer à nouveau le coke retiré du mélangeur à l'y retourner comme source de chaleur, **caractérisé en ce que** l'on mélange l'huile résiduelle liquide à du coke de source de chaleur chaud ayant une température de 500 à 700°C en le rapport en poids de 1:3 à 1:30 dans le mélangeur, **en ce qu'**au moins 80% en poids du coke source de chaleur a une granulométrie de l'ordre de 0,1 à 4 mm, **en ce que** l'on forme par le mélange sur les grains du coke source de chaleur d'abord une pellicule de résidu liquide que l'on évapore dune manière prépondérante dans le mélangeur à une température de fonctionnement aussi basse que possible de l'ordre de 450 à 600°C et **en ce que** l'on transforme la pellicule de résidu liquide restant sur le coke pendant une durée de séjour de 6 à 60 secondes en vapeur d'huile, en gaz et en coke, **en ce que** le coke retiré du mélangeur est sec, susceptible de s'écouler et dans une grande mesure exempt de constituants liquides et **en ce que** les gaz et les vapeurs formés sont retirés du mélangeur après une durée de séjour de 0,5 à 5 secondes.

2. Procédé suivant la revendication 1, **caractérisé en ce que** l'on utilise comme mélangeur un mélangeur ayant des vis tournant dans le même sens et s'interpénétrant.

3. Procédé suivant la revendication 1 ou 2, **caractérisé en ce que** l'on envoie l'huile résiduelle liquide pendant le mélange au coke source de chaleur chaud dans une première partie de mélange et ensuite dans au moins une deuxième partie de mélange en envoyant au mélangeur au début de la première partie du coke source de chaleur chaud et de l'huile résiduelle et en dégageant dans la première partie des gaz et des vapeurs à des températures de l'ordre de 450 à 600°C, **en ce que** l'on ajoute, au mélange contenant du coke et de l'huile résiduelle restante provenant de la première partie au début de la deuxième partie, à nouveau du coke source de chaleur chaud et on retire du mélangeur des gaz et des vapeurs dans la première et/ou dans la deuxième partie.

4. Procédé suivant la revendication 3, **caractérisé en ce que** l'on envoie dans la première partie de 50 à 95% du coke source de chaleur chaud envoyé en tout au mélangeur.

5. Procédé suivant la revendication 3 ou 4, **caractérisé en ce que** l'on envoie à la deuxième partie de mélange ou à une partie suivante de mélange une huile résiduelle liquide qui se distingue de l'huile résiduelle liquide de la première partie.

6. Procédé suivant l'une des revendications 1 à 5, **caractérisé en ce que** l'on soumet une huile résiduelle ou plusieurs huiles résiduelles liquides dans plusieurs mélangeurs à une distillation de courte durée à haute température.

7. Procédé suivant la revendication 1 ou l'une des suivantes, **caractérisé en ce que** les gaz et les vapeurs retirés du mélangeur entraînent avec eux au plus 25% de nickel et de vanadium en tant que métaux lourds, qui sont contenus dans l'huile résiduelle liquide envoyée dans le mélangeur.

8. Procédé suivant la revendication 1 ou l'une des suivantes, **caractérisé en ce que** l'on envoie l'huile résiduelle liquide à une température de l'ordre de 100 à 450°C dans le mélangeur.

9. Procédé suivant la revendication 1 ou l'une des suivantes, **caractérisé en ce que** l'on insuffle dans le mélangeur un fluide exempt d'oxygène sous forme de gaz ou de vapeur.

10. Procédé suivant la revendication 2 ou l'une des suivantes, **caractérisé en ce que** l'on utilise un mélangeur dont les vis sont coniques.

11. Procédé suivant la revendication 2 ou l'une des suivantes, **caractérisé en ce que** le mélangeur comporte au moins trois vis.

12. Procédé suivant la revendication 2 ou l'une des suivantes, **caractérisé en ce que** l'on utilise un mélangeur ayant des vis à sens de transport opposé et **en ce que** l'on charge dans le mélangeur du coke source de chaleur chaud et de l'huile résiduelle liquide aux deux extrémités, de sorte que le mélange de coke et d'huile résiduelle est transporté des deux extrémités au milieu et que là le coke est soutiré par le bas.
